# EUROPÄISCHE PATENTSCHRIFT

(11) **EP 0 100 321 B1**
(45) Veröffentlichungstag und Bekanntmachung des Hinweises auf die Patenterteilung: **05.03.1986**
(21) Anmeldenummer: 83900268.0
(22) Anmeldetag: 19.01.1983
(51) Int. Cl.: A61G 7/10

(54) **SPITAL-BADEWANNE**
HOSPITAL BATH-TUB
BAIGNOIRE D'HOPITAL

(30) Priorität: 08.02.1982 CH 762/82
(43) Veröffentlichungstag der Anmeldung: 15.02.1984
(73) Patentinhaber: BRANDENBERGER, Kurt, 4144 Arlesheim BL (CH)
(72) Erfinder: BRANDENBERGER, Kurt, 4144 Arlesheim BL (CH)
(74) Vertreter: Reichmuth, Hugo Werner
(86) Internationale Anmeldenummer: CH8300010
(87) Internationale Veröffentlichungsnummer: WO8302721

## Beschreibung

Die Erfindung bezieht sich auf eine Spital-Badewanne enthaltend einen Wannenkörper und eine elektrohydraulisch betriebene Hebevorrichtung mit Hydraulikzylinder, Kolbenstange und Motor-Pumpen-Aggregat zum Heben und Senken einer Sitz- oder Liegeanordnung, die zwischen einer Stellung ausserhalb des Wannenkörpers und einer Stellung innerhalb des Wannenkörpers bewegbar ist. Solche Spital-Badewannen sind allgemein in der Kranken- und Alterspflege anwendbar. Insbesondere sind sie aber zur Benützung durch Patienten und Behinderte bestimmt, die aufgrund ihres körperlichen Zustandes nicht ohne fremde Hilfe in handelsübliche, oft auf die ergonomischen Bedürfnisse des Pflegepersonals abgestimmte Badewannen gelangen können.

Es ist bekannt, dass der Badebetrieb in der Alterspflege und bei Querschnittgeschädigten zu einem pflegerisch grossen Problem herangewachsen ist, nachdem die medizinische Betreuung durch Medikamente aller Art stark reduziert werden konnte und Bewegungsaktivitäten durch mechanische Hilfsmittel auf einen relativ hohen Stand gebracht werden konnten. Das Überführen von Patienten in Badewannen stellt unter diesen Aspekten das Hauptproblem dar, denn einerseits sollte die Badewanne für das Bedienungs- und Pflegepersonal auf einer ergometrisch richtigen Arbeitshöhe von etwa 80 cm über Boden sein, und andererseits ist es auch für « aktivierte ältere Personen häufig nicht möglich, selbst in eine 60 cm über Boden stehende Badewanne zu gelangen.

Die heute zur Verfügung stehenden Hilfsmittel für die Überführung von Behinderten der genannten Art in und aus Badewannen sind vorwiegend aus herkömmlichen Hebetechniken übernommen und im Stückwerk zu einer Anlage zusammengebaut worden, die eine einheitliche Konzeption vermissen lässt. So offenbart z. B. das US-Patent Nr. 3,071,779 eine Badewanne mit einem Badewannenlift, bei dem eine Personentragvorrichtung, in einem als Montagerahmen dienenden Gehäuse, mitten über einer Badewannenschmalseite, vertikal verschiebbar und horizontal schwenkbar geführt ist und durch eine Antriebsmaschine heb- und senkbar ist. Während das Gehäuse vorzugsweise auf der Badewannenschmalseite abgestützt und an der anliegenden Wand befestigt ist, kann es auch versenkt in die Wand eingebaut sein. Zur Verstärkung und Wandbefestigung des Gehäuses sind dessen Seiten durch Traversen miteinander verbunden. Zur Führung der Personentragvorrichtung ist im Gehäuse ein vertikales, unten offenes Vierkant-Führungsrohr befestigt und in ihm eine Vierkant-Tragstange verschiebbar gelagert, die an ihrem unteren Ende einen ersten horizontalen Tragarm in Wannenlängsrichtung und einen zweiten horizontalen Tragarm quer dazu aufweist. Der erste Tragarm trägt einen Schwenkbolzen, auf dem die Personentragvorrichtung horizontal schwenkbar gelagert ist, während der zweite Tragarm mit der Kolbenstange eines als Antriebsmittel dienenden hydraulisch betriebenen Arbeitszylinders verbunden ist, und so den vertikalen Antrieb der Vierkant-Tragstange bzw. der personentragvorrichtung gewährleistet. Der Arbeitszylinder ist am Vierkant-Führungsrohr sowie am Gehäuse abgestützt, wobei sich der Zylinder oben befindet und die Kolbenstange nach unten ausfahrbar ist. Zum Betrieb des Arbeitszylinders ist ein Motor-Pumpen-Aggregat vorgesehen. Im Betrieb dient der beschriebene Badelift dazu, eine z. B. als Sitz- und Liegeanordnung ausgebildete Personentragvorrichtung zwischen einer Stellung auf dem Wannenboden und einer Stellung senkrecht darüber maschinell zu verschieben, und sie über dem Wannenkörper, innerhalb dessen Breite, manuell auszuschwenken. Der Badewannenlift ist durch eine leicht zugängliche Betätigungsvorrichtung bedienbar, und er ermöglicht eine Überführung von Patienten in und aus Badewannen, sei es durch eine Pflegeperson oder in Selbstbedienung. Erste Nachteile dieser Lösung ergeben sich aus dem Umstande, dass Badewanne und Badewannenlift keine Einheit bilden und der Badelift z. B. nicht in den Gestellrahmen der Wanne integriert ist. Da in diesem Falle die Antriebsmaschine an einer Wand montiert ist, eignet sich ein solcher Badelift nicht für Badewannen, die aus therapeutischen oder ergonomischen Gründen rundherum frei zugänglich sein müssen. Auch kann eine damit ausgerüstete Badewanne nicht leicht und rasch an einem andern Ort aufgestellt werden, wenn sich dies aus baulichen oder betrieblichen Veränderungen als notwendig erweisen sollte. Weiter wird als Nachteil empfunden, dass die Personentragvorrichtung nicht seitlich über den Wannenkörper hinaus geschwenkt werden kann und sich insbesondere nicht ausserhalb der Badewanne absenken lässt. Dies kann den Transfer von Patienten von und zur Personentragvorrichtung beträchtlich erschweren.

Weiter ist im US-Patent Nr. 3,078,473 ein Badewannenlift beschrieben, bei dem eine mit Wasser vom öffentlichen Netz betriebene Hydraulik verwendet wird. Offensichtlich ist ein solcher Antrieb von der lokalen Wasserversorgung und insbesondere von deren Wasserdruck abhängig. Auch sind Aufstellung und allenfalls notwendige Umstellungen bei einer solchen Badewanne nicht freizügig möglich, da auf den Wasseranschluss für die Hydraulik Rücksicht genommen werden muss. Weiter besteht auch bei dieser Badewanne die Erschwernis, dass die Personentragvorrichtung nicht ausserhalb des Wannenkörpers abgesenkt werden kann. Schliesslich ist aus dem französischen Patent Nr. 399969 eine Vorrichtung bekannt, mit der Patienten auf einer Liege in und aus Badewannen überführt werden können, wobei die Badewanne auf einem fahrbaren Gestellrahmen gelagert ist. Diese Vorrichtung ist veraltet und löst in keiner Weise die Probleme des Patiententransportes in der heutigen Alters- und Krankenpflege. Insbesondere entspricht sie nicht den Anforderungen wie sie im heutigen Badebetrieb an eine Patientenüberführvorrichtung gestellt werden. Hier will die Erfindung Abhilfe schaffen.

Im übrigen ist eine Spital-Badewanne mit elektrohydraulisch betriebener Hebevorrichtung, deren Personentragvorrichtung sich ausserhalb des Wannenkörpers absenken lässt, im US-Patent Nr. 3,371,357 dargestellt. Allerdings enthält auch dieses Patent keine Anregung, wie die Spital-Badewanne ortsbeweglich gestaltet werden könnte.

Das Ziel der Erfindung ist, eine Spital-Badewanne zu schaffen, bei der die Wanne und das zugehörige Hebezeug als Einheit gestaltet sind und die Wanne selbst in herkömmlicher handelsüblicher Form gestaltet ist. Das Antriebsmittel des Hebezeuges soll nicht zu Verschmutzungen Anlass geben und das Hebezeug selbst soll als ein in die Wanneneinheit eingegliedertes Aggregat gestaltet sein. Weiterhin soll die Wanne auf ihrer Unterseite ausreichend Bodenfreiheit gewähren und im wesentlichen rundum frei zugänglich sein.

Die durch dieses Erfindungsziel gegebene Aufgabe wird durch eine Spital-Badewanne gelöst, deren kennzeichnende Merkmale aus dem Patentanspruch 1 hervorgehen. Ausführungsformen davon sind aus den abhängigen Ansprüchen herauslesbar.

Ein Ausführungsbeispiel des Erfindungsgegenstandes ist nachstehend anhand der Zeichnung beschrieben. In dieser zeigt
Figur 1 eine erfindungsgemäss gestaltete Badewanne in perspektivischer Darstellungsweise, teilweise geschnitten, mit vollständig ausgefahrener Sitzanordnung, und
Figur 2 eine Stirnseitenansicht auf das Hebeaggregat, wobei die Sitzanordnung in Aufnahme- und Bade-Position dargestellt ist.

Ein im Prinzip herkömmlicher Wannenkörper 1 für Freiaufstellung oder Einbauanordnung liegt mit einem umlaufenden Randflansch 2 auf den Holmen 3 eines allgemein mit 4 bezeichneten Gestellrahmens auf. Der Gestellrahmen 4 ist vorzugsweise eine Rohrkonstruktion, welche einen im wesentlichen durchgehend verbundenen Hohlraum 5 begrenzt. In einer der Gestellsecken, vorzugsweise benachbart eines elektrohydraulischen Aggregates 6 aus einem Elektromotor 6' und einer Pumpe 6" ist ein Hydraulikzylinder 7 angebaut, an dessen ausschiebbarer Kolbenstange 8 eine Tragkonstruktion 9 zur Aufnahme einer Stuhlschale 10 aufgesetzt ist. Unter den hier verwendeten Bezeichnungen Stuhlschale und Sitzanordnung sind selbstverständlich auch Stützmittel zu verstehen, durch die ein Patient in liegender Stellung aufgenommen werden kann.

Fig. 2 zeigt die Sitzanordnung aus der Tragkonstruktion 9 und der Stuhlschale 10, welch' letztere zweckmässig aus einem formbeständigen wasserabweisenden Kunststoff gefertigt ist, mit ausgezogenem Strich in Aufnahmeposition für den Benützer, wobei die Sitzplatte 10' zweckmässig auf Rollstuhlsitzhöhe, d. h. etwa 45-50 cm über Boden abgesenkt ist. Durch Ausstossen der Kolbenstange 8 aus dem Hydraulikzylinder 7 auf eine Höhe wie etwa in Fig. 1 gezeigt, wo sich die Sitzplatte 10' samt dem darauf sitzenden Benützer ausreichend über dem Wannenrandflansch 2 befindet, ist die Sitzanordnung 9, 10 in eine etwa über der Längsmittenebene 11 der Wanne 1 liegende Stellung schwenkbar. Nach Absenken der Sitzanordnung durch entlasten des Kolbens 8 gelangt der Benützer, gemäss Darstellung mit unterbrochenem Strich, in eine Stellung innerhalb des Wannenkörpers 1, in welchem die vorgesehene Behandlung entweder direkt, oder nach Absetzen auf dem Wannenboden in einer für das Bedienungspersonal passenden Höhe stattfinden kann.

Für die Betätigung der aus dem Hydraulikzylinder 7 und der Kolbenstange 8 bestehenden Hebevorrichtung wird gereinigtes, zweckmässig mit einem korrosionshemmenden Zusatz versehenes Wasser oder eine andere wässrige Flüssigkeit verwendet, die bei einem allfälligen Lecken der Hydraulikteile wie Wasser entfernt werden kann. Die Hydraulikflüssigkeit befindet sich in dem durch den Rohrrahmen 4 begrenzten Hohlraum 5 und wird der Pumpe 6" über eine Zuleitung 12 zugeführt. Eine Druckleitung 13 speist den Hydraulikzylinder 7 an. Wahlweise kann das den Oberteil des Hydraulikzylinders mit dem Rohr-Gestellrahmen 4 verbindende Bauteil 14 als Ueberlauf- bzw. Rückführleitung gestaltet werden, die sich auf der Höhe des unteren Kolbenstangenendes bei voll ausgefahrener Kolbenstange 8 befindet, um so den Aufwärtshub der Sitzanordnung 9, 10 automatisch zu begrenzen. Die vom Pumpaggregat 6 geförderte Hydraulikflüssigkeit fliesst dann unter der Kolbenfläche über die Ueberlauf- oder Rückführleitung 14 in den Hohlraum.5 des Gestellrahmens zurück.

Als Pumpe 6" wird zweckmässig eine Flügelpumpe verwendet, die bei stillstehendem Antriebsmotor einen praktisch ungehemmten Rückfluss der Hydraulikflüssigkeit erlaubt. Es ist somit möglich, das Absenken der Sitzanordnung sowohl in die Badewanne als auch ausserhalb derselben durch einfaches Reduzieren der Drehzahl oder Abstellen des Antriebsmotors vorzunehmen. Wahlweise kann in die Druckleitung 13 eine Blendenvorrichtung 15 eingebaut werden, welche - fest oder verstellbar - sowohl die·Hebe- als auch die Senkgeschwindigkeit zu steuern gestattet. Wahlweise kann auch der Antriebsmotor drehzahlverstellbar sein, um die gewünschte Bewegungsgeschwindigkeit der Sitzanordnung zu steuern.

Es versteht sich, dass die Pumpe 6" auch als rücklaufsperrendes Organ gestaltet sein kann, und der Rücklauf der Hebevorrichtung 7, 8 über eine (nicht gezeigte) separate steuerbare Rücklaufleitung mit einem Rücklaufventit erfolgen kann.

## Patentansprüche

1. Spital-Badewanne enthaltend einen Wannenkörper (1) und eine elektrohydraulisch betriebene Hebevorrichtung mit Hydraulikzylinder (7), Kolbenstange (8) und Motor-Pumpen-Aggregat (6) zum Heben und Senken einer Sitz-oder Liegeanordnung (9, 10), die zwischen einer Stellung ausserhalb des Wannenkörpers (1) und einer Stellung innerhalb des Wannenkörpers bewegbar ist, dadurch gekennzeichnet,
dass der im wesentlichen senkrecht stehende Hydraulikzylinder (7) und das Motor-Pumpen-Aggregat (6) an einem den Wannenkörper (1) stützenden Gestellrahmen (4) angebaut sind, wobei der Hydraulikzylinder (7) eine nach oben ausstossbare Kolbenstange aufweist, an deren obenliegendem Ende die Tragkonstruktion (9) einer Sitz- und Liegeschale (10) aufgesetzt ist, die sowohl innerhalb als auch ausserhalb des Wannenkörpers (1) auf die Höhe des Wannenbodens absenkbar ist,
dass wenigstens ein Teil des Gestellrahmens (4) als Hohlkörper (5) zur Aufnahme einer überwiegend aus Wasser bestehenden Hydraulikflüssigkeit gestaltet ist, und
dass der Wannenkörper (1) bodenfrei auf in den Gestellrahmen (4) integrierte Holmen (3) abgestützt ist.

2. Badewanne nach Anspruch 1, dadurch gekennzeichnet, dass die Pumpe (6") des elektrohydraulischen Aggregates (6) eine Flügelpumpe ist.

3. Badewanne nach Anspruch 1 oder 2, dadurch gekennzeichnet, dass die Druckleitung zwischen dem elektrohydraulischen Aggregat (6) bzw. der Pumpe (6") und dem Hydraulikzylinder (7) eine Blendenvorrichtung (15) zur Steuerung des Zu- und Abflusses der Hydraulikflüssigkeit zwischen Pumpe und Hydraulikzylinder enthält.

4. Badewanne nach Anspruch 1, dadurch gekennzeichnet, dass der Hydraulikzylinder zur Begrenzung des Kolbenstangenhubes in seinem oberen Abschnitt eine Flüssigkeits-Überlauf- bzw. Rückführleitung (14) aufweist.

## Claims

1. Hospital bath-tub containing a tub body (1) and an electro-hydraulically operated lifting device with hydraulic cylinder (7), piston rod (8) and motor-pump unit (6) for the raising and lowering of a seating or lying arrangement (9, 10), which is movable between a setting outside the tube body (1) and a setting inside the tub body, characterised thereby,
that the substantially upright hydraulic cylinder (7) and the motorunit (6) are mounted at a support frame (4) supporting the tub body (1), wherein the hydraulic cylinder (7) displays a piston rod, which is pushable out upwardly and on the upper end of which is placed the carrier construction (9) of a seating and lying pan (10), which is lowerable inside as well as also outside the tub body (1) to the height of the tub bottom,
that at least a part of the support frame (4) is structured as hollow body (5) for the reception of a hydraulic fluid consisting predominantly of water and
that the tub body (1) is supported, free at the base, on struts (3) integrated into the support frame (4).

2. Bath-tub according to claim 1, characterised thereby, that the pump (6") of the electro-hydraulic unit (6) is an impeller pump.

3. Bath-tub according to claim 1 or 2, characterised thereby, that the pressure duct between the electro-hydraulic unit (6) or the pump (6") and the hydraulic cylinder (7) contains an orifice device (15) for control of the inflow and outflow of the hydraulic fluid between pump and hydraulic cylinder.

4. Bath-tub according to claim 1, characterised thereby, that the hydraulic cylinder in its upper-portion displays a fluid overflow or return duct (14) for limitation of the stroke of the piston rod.

## Revendications

1. Baignoire d'hôpital pourvue d'un corps de baignoire (1) et d'un dispositif élévateur actionné électro-hydrauliquement qui comporte un cylindre hydraulique (7), une tige de piston (8) et un agrégat de motopompe (6) pour lever et abaisser un arrangement de siège ou de couchette (9, 10) déplaçable entre une position hors du corps de baignoire (1) et une position à l'intérieur du corps de baignoire, caractérisée
en ce que le cylindre hydraulique substantiellement placé verticalement (7) et l'agrégat de motopompe (6) sont adossés à un cadre de bâti (4) soutenant le corps de baignoire (1), le cylindre hydraulique (7) comportant une tige de piston, apte à être chassée vers le haut, sur l'extrémité supérieure de laquelle est disposée la construction porteuse (9) d'une cuvette de siège et de couchette (10) capable d'être abaissée au niveau du fond de la baignoire aussi bien à l'intérieur qu'à l'extérieur du corps de baignoire (1),
en ce qu'au moins une partie du cadre de bâti (4) est formée en tant que corps creux (5) de réception d'un fluide hydraulique constitué d'eau pour sa plus grande part,
et en ce que le corps de baignoire (1) s'appuie, son fond restant libre, sur des longerons (3) intégrés au cadre de bâti (4).

2. Baignoire selon la revendication 1, caractérisée en ce que la pompe (6") de l'agrégat électro- hydraulique (6) est une pompe à ailettes.

3. Baignoire selon la revendication 1 ou la revendication 2, caractérisée en ce que la conduite sous pression entre l'agrégat électro- hydraulique (6) et le cylindre hydraulique (7), respectivement entre la pompe (6") et le cylindre hydraulique (7), contient un dispositif obturateur (15) pour la commande de l'amenée et du reflux du fluide hydraulique entre la pompe et le cylindre hydraulique.

4. Baignoire selon la revendication 1, caractérisée en ce que, pour la limitation de la course ascendante de la tige de piston, le cylindre hydraulique comporte à sa partie supérieure une conduite de trop plein ou de retour (14).
